# FASCICULE DE BREVET EUROPEEN

(11) **EP 0 115 235 B1**
(45) Date de publication et mention de la délivrance du brevet: **18.05.1988**
(21) Numéro de dépôt: 83402507.4
(22) Date de dépôt: 22.12.1983
(51) Int. Cl.: B65B 63/02, B30B 9/30

(54) **Dispositif et procédé d'empilage et de chargement de feutres**
Vorrichtung und Verfahren zum Stapeln und Beladen von Filzen
Device and method for stacking and charging felts

(30) Priorité: 29.12.1982 US 454422
(43) Date de publication de la demande: 08.08.1984
(73) Titulaire: CertainTeed Corporation, Valley Forge Pennsylvania 19482 (US)
(72) Inventeur: Piotrowski, Tony S., Prairie Village Kansas (US)
(74) Mandataire: Le Vaguerese, Sylvain Jacques

(56) Documents cités:
- DE-A- 2 400 981
- DE-B- 1 020 923
- FR-A- 2 207 063
- GB-A- 1 220 922
- US-A- 3 382 643
- US-A- 3 486 636
- US-A- 3 977 155
- US-A- 4 094 130

## Description

La présente invention a pour objet le chargement et le conditionnement d'articles et, plus particulièrement, de feutres d'isolation ou autres matériaux de type similaire qui proviennent d'un convoyeur de sortie dans une chaîne de fabrication.

Un dispositif de manutention de feutres d'isolation a fait l'objet du brevet des Etats-Unis n° 3 824 759. Ce dispositif était une machine de manutention de feutres d'isolation semi-automatique qui traitait le problème de la manipulation des feutres multiples en permettant à la machine de compression de traiter en même temps deux empilages contigus. Le dispositif selon cette invention comportait des éléments de compression de feutres permettant de comprimer successivement ces deux empilages contigus. Il nécessitait au moins un opérateur pour recueillir les feutres provenant du convoyeur de la chaîne de fabrication et les déposer en empilages jumelés destinés aux éléments de compression.

Un autre dispositif de manutention de feutres d'isolation a été décrit dans le brevet des Etats-Unis n° 4 094 130. Cet appareil utilisait un plateau coulissant de manière à faire avancer un premier ensemble de feutres pour le faire entrer dans une chambre de mise en sac. Un second ensemble était introduit dans la chambre après élévation du premier de manière à libérer le passage. Les deux ensembles étaient ensuite comprimés pour former une unité compacte.

L'un des problêmes rencontrés dans l'industrie des feutres d'isolation est qu'on est dans l'impossibilité de manutentionner de grandes quantités de feutres d'isolation sans faire appel à une place énorme ou sans employer de la main d'oeuvre en de nombreux endroits de la chaîne. La présente invention parmet de remédier à ces deux problèmes en recueillant et empilant automatiquement les feutres lorsqu'ils sortent d'une chaîne de fabrication, en acheminant les feutres recueillis jusqu'à une chambre de compression, puis en les comprimant et en les plaçant dans un conteneur. Ce dispositif perfectionné permet d'exécuter toutes ces opérations alors que la chaîne de fabrication fonctionne à pleine vitesse et sans qu'il y ait intervention manuelle d'ouvriers. Ce dispositif perfectionné peut être également réglé automatiquement de sorte que s'il y a changement de l'épaisseur des feutres d'isolation, la chaîne de fabrication continue à fonctionner à pleine vitesse.

La présente invention concerne un dispositif qui permet d'enlever des feutres d'isolation de la zone de livraison d'une ligne de fabrication de analogue, et qui comprend (A) un moyen pour recevoir et empiler des feutres, situé au-dessous de la zone de livraison de ces feutres, (B) un moyen pour transférer les empilages jusqu'à (C) un moyen de conditionnement comprenant un moyen de levage des empilages de feutres d'une première position vers une deuxième position plus haute, un moyen de compression des empilages pour former une unité de volume plus petit et un moyen de remplissage de conteneur pour faire passer l'unité du moyen de conditionnement à un conteneur (voir US-A-4094130). Ce dispositif est caractérisé en ce que:
le moyen de transfert des empilages est un moyen animé d'un mouvement de va-et-vient pour venir en contact avec des feutres et déplacer ces ensembles de feutres dans un sens sensiblement horizontal entre les côtés opposés d'une première surface constituant le moyen pour recevoir et empiler les feutres,
le moyen de conditionnement comprend deux chambres de conditionnement situées en un endroit immédiatement contigu à la première surface de chaque côté de celle-ci, chaque chambre comportant:
   a) à sa base, un plancher s'étendant sensiblement dans le sens horizontal, pour recevoir, en une première position, des ensembles successifs de feutres en provenance du moyen de transfert et des surfaces de paroi sensiblement verticales autour du plancher,
   b) un moyen de levage pour élever successivement chacun des ensembles de feutres de la première position vers une deuxième position plus haute,
   c) un moyen de maintien à la position haute pour maintenir les ensembles de feutres élevés successivement à la deuxième position et comprenant des doigts de maintien s'étendant par une overture pratiquée dans une paroi de la chambre dans une direction horizontale en position haute de manière à maintenir de façon momentanée les ensembles de feutres alors que le moyen de levage s'abaisse jusqu'à la première position pour recevoir et élever l'ensemble de feutres suivant, les doigts étant reliés à un moyen de fourniture d'énergie permettant de les déplacer dans un mouvement de va-et-vient.

L'invention concerne en outre un procédé de réception d'une pluralité de feutres d'isolation à partir d'une zone de livraison d'une ligne de fabrication ou analogue consistant à recueillir les feutres pour en faire des empilages, à transférer les empilages dans une chambre de conditionnement, à maintenir les empilages alors que d'autres sont transférés, à comprimer tous les empilages et à transférer l'unité comprimée de feutres d'isolation à un conteneur (voir US-A-4094140). Le procédé est caractérisé en ce qu'il comprend les étapes suivantes:
a) la réception et l'empilage des feutres sur une première surface pendant que les feutres sortent de la ligne de fabrication,
b) l'enlèvement des feutres de l'un ou l'autre côté de la première surface avec un mouvement de va-et-vient dirigé horizontalement à travers la première surface et dans une première position pour les introduire dans une première chambre de conditionnement,
c) l'élévation de l'ensemble de feutres entre la première position et une seconde position plus haute,
d) l'extension de doigts de maintien au dessous de l'ensemble de feutres pour le maintenir dans la seconde position,
e) la réception d'ensembles successifs de feutres dans la première position dans la première chambre et l'élévation des ensembles successifs de feutres jusqu'à la seconde position,
f) la rétraction et l'extension des doigts de maintien pour maintenir les ensembles successifs de feutres dans la seconde position,
g) la compression des ensembles de feutres dans la chambre pour former une unité de volume plus petit,
h) le transfert d'un ensemble de feutres à une seconde chambre de conditionnement pour empilage et compression dans cette chambre, et
i) l'enlèvement de l'intérieur de la première chambre de l'unité de volume plus petit de feutres comprimés pour le faire passer dans un conteneur en attente.

La présente invention est un perfectionnement des inventions décrites aux brevets précédemment mentionnés, qui prévoit une pluralité de chambres de conditionnement et un dispositif de transfert animé d'un mouvement de va-et-vient permettant de manipuler autant d'empilages de feutres d'isolation que la chaîne de fabrication en produit. Le dispositif de transfert de feutres de la présente invention reçoit un empilage de feutres de préférence en provenance d'un plateau de réception perfectionné ou plateau à un ou deux étages, et transfert l'empilage de la surface de réception et d'empilage à l'une des chambres de conditionnement. Le dispositif de transfert peut éloigner les feutres de cette surface en les poussant, latéralement, à partir de l'une ou l'autre direction. De plus, la présente invention emploie des éléments d'élévation à l'intérieur de la chambre de conditionnement qui soulèvent un ensemble de feutres à une certaine hauteur et des doigts de maintien qui sont alors insérés au dessous de cet ensemble de façon à permettre aux éléments d'élévation de redescendre jusqu'au plancher de la chambre. A ce point, un autre ensemble ou empilage de feutres est poussé dans la chambre de conditionnement sur les éléments d'élévation, et ces derniers sont alors amenés en position haute. Les doigts de maintien se retirent et sont réinsérés au dessous de ce second ensemble de feutres. Les éléments d'élévation sont alors ramenés à la position basse et des ensembles successifs de feutres sont élevés dans la chambre, alors qu'à chaque fois il y a insertion des doigts de maintien au dessous de la charge de façon à la maintenir en position haute. Lorsqu'un nombre prédéterminé d'empilages est atteint dans lu chambre, il y a retrait des doigts de maintien et une plaque de compression s'abaisse à partir du haut de la chambre pour comprimer tous les feutres contre le fond de la chambre et former une unité plus petite. Simultanément aux actionne précédentes, le dispositif de transfert des feutres d'isolation commence le même cycle d'opérations dans une autre chambre de conditionnement. Une fois l'unité comprimée, et alors que la plaque continue à maintenir les feutres ensemble, un piston se déplace depuis l'arrière de la chambre, la transverse et pousse l'unité dans un conteneur, placé en attente sur une goulotte.

Par conséquent, un objet de la présente invention est un procédé et un dispositif automatiques de conditionnement de feutres d'isolation, permettant de former des empilages de feutres, de combiner plusieurs empilages, de comprimer la combinaison pour constituer une unité, et de déplacer l'unité combinée pour l'introduire dans un conteneur.

Un autre objet de la présente invention est un procédé et un dispositif automatiques de conditionnement de feutres d'isolation dans lesquels il y a réception de tous les feutres sortant de la chaîne de fabrication sans qu'il y ait coïncement ou placement défectueux d'un feutre.

Selon un mode de réalisation le dispositif de la presente invention comprend un dispositif de réception perfectionné à un ou deux étages destiné à recevoir des feutres d'isolation relativement légers provenant d'un convoyeur et à les rassembler les uns au dessus des autres sans amorcer un dénivellement fâcheux.

Un autre objet de la présente invention est un procédé et un dispositif où un seul dispositif de transfert peut procéder alternativement à l'alimentation de plusieurs chambres de conditionnement.

D'autres avantages de la présente invention apparaîtront à l'homme de l'art à la lecture de la brève description suivante des dessins, de la description détaillée du mode de réalisation préféré, et des revendications annexées.
La figure 1 est une vue en plan d'un dispositif à module d'emballage automatique selon la présente invention.
La figure 2 est une vue en élévation du dispositif de la figure 1.
La figure 3 est une vue en coupe prise le long de la ligne III-III de la figure 1, une seule chambre du module composé de deux chambres étant représentée.
La figure 4 est une vue en coupe prise le long de la ligne IV-IV de la figure 3.
La figure 5 est une vue en coupe prise le long de la ligne V-V de la figure 4.
Les figures 6a à 6s sont une série de vues schématiques représentant la manière selon laquelle les feutres d'isolation sont recueillis, empilés, transférés, comprimés et conditionnés, par le module d'emballage automatique de la présente invention.

Comme représenté en figure 1 et 2, le dispositif de la présente invention est placé directement au dessous du convoyeur il d'une ligne de fabrication de manière à recevoir des feutres d'isolation 10 se déplaçant dans le sens de la flèche A. Un plateau ou dispositif 12 de réception à deux étages peut être placé directement au dessous de l'extrémité du convoyeur 11 pour recevoir les feutres d'isolation 10, comme représenté par la flèche B, et un compteur à cellule photoélectrique 9 enregistre le passage de chaque feutre 10. Le comptage des feutres par le compteur 9 est enregistré et les résultats sont utilisés pour actionner d'autre parties du dispositif de la présente invention comme on l'expliquera ci-après. Le plateau 12 présente une paire de côtés espacés 13a et 13b qui s'étendant vers le bas à partir d'un point contigu à l'extrémité du convoyeur 11 jusqu'à une première paire de portes de trappe 14a et 14b. Les côtés 13a et 13b sont assez espacés et ont une longueur suffisante pour permettre à un ou plusieurs feutres 10 d'être recueillis sur les portes 14a et 14b, comme représenté en figure 3. Les feutres 10 peuvent avoir une même épaisseur et une longueur prédéterminée, ou, en variante, avoir une épaisseur double ou une épaisseur multiple en les pliant et les repliant pour avoir une longueur prédéterminée. Les premières portes 14a et 14b peuvent tourner autour d'une paire de charnières 15a et 15b, respectivement, pour, tout d'abord, maintenir un ou plusieurs feutres 10 en étant dans la position horizontale puis, lors de l'application d'un signal prédéterminé, libérer les feutres 10 en basculant vers le bas de 90 degrés autour des charnières 15a et 15b lors d'un mode de fonctionnement dans la direction verticale. Le ou les feutres 10 tombent alors sur des portes 14c et 14d disposées plus bas dans le sens horizontal et pouvant pivoter, où deux ou plusieurs feutres sont rassemblés. Puis, les secondes portes 14c et 14d tournent autour de charnières 15c et 15d jusqu'à la verticale, comme représenté par les traits en pointillé en figure 3, permettant aux feutres de tomber verticalement sur une première surface 16, comme indiqué par la flèche B. Le plateau de réception à deux étages est particulièrement utile pour permettre d'abord la réception d'un feutre plié par le plateau formé par les portes supérieures 14a et 14b, sans qu'il se déplie, puis le chute sur la plateau formé par les portes 14c et 14d, où les feutres sont cadrés l'un sur l'autre. Une pluralité de bandes 12a en matériau plastique semi-flexible pendant des parois 13c et 13d du plateau et facilitent un cadrage continu correct des feutres pendant leur chute sur la première surface 16. Lorsqu'on doit recueillir des feutres dépliés, il suffit d'utiliser un plateau de réception à un seul étage, avec un simple jeu de portes 14a, 14b, et sans le plateau formé par les portes 14c et 14d. A un instant prédéterminé, et après application d'un signal présélectionné en provenance d'un contrôleur (non représenté), un dispositif de transfert de feutres 20, qui sera décrit en détail ultérieurement, se déplace horizontalement d'un côté au côté opposé et, ce faisant, procède au transfert de l'ensemble ou emilage de feutres à partir de la première surface 16, puis revient à sa position d'origine dans un mouvement de va-et-vient. La surface 16 est constituée d'une plaque s'étandant généralement dans le sans horizontal et reposant sur une structure fixe 17.

La fonction du dispositif de transfert de feutre 20 est de procéder à un transfert vers l'un et l'autre côté de la première surface 16 d'un ensemble de feutres 10. Les feutres 10 sont entrés dans l'une d'une pluralité de chambres de conditionnement 30, comme représenté par la flèche C (figure 3). Comme on peut le voir en figures 1 et 2, les chambres de conditionnement 30 sont disposées aux côtés latéraux opposés de la première surface 16. Le dispositif de transfert 20 est constitué de guides verticaux 21 s'étendant entre le dessus de la première surface 16 et le dessous de cette surface et reliés à une source 23 d'énergie de transfert. La source 23 peut être l'un des divers types de vérins de déplacement que l'on connaît dans l'art, par exemple, un vérin hydraulique, un vérin pneumatique, ou une tige commandée électriquement, et est supportée par une structure 17. Les guides verticaux se déplacent latéralement dans les fentes 22 pratiquées dans la première surface 16. Aux côtés latéraux opposés des guides 21, à un point prédéterminé au dessus de la surface 16, sont fixés à des butoirs 24 de venue en contact avec les feutres. Les butoirs 24 viennent en contact avec l'ensemble des feutres 10 sur la première surface 16 après l'empilage d'un nombre prédéterminé de feutres (comme représenté figure 3 en 10). Le dispositif de transfert 20, lors de son actionnement par un compteur de feutres ou un dispositif de contrôle de poids de feutres, ou autre (non représenté), se déplacers dans un mouvement de va et vient d'abord vers la droite à partir de sa position représentée en figure 3 pour transférer l'empilage de feutres 10 dans la direction de la flèche C, puis vers la gauche pour revenir à sa position d'origine représentée en figure 3, en traversant la surface 16 pendant que les guides 21 se déplacent dans les fentes 22, ce qui a pour effet de transférer l'empilage dans une chambre de conditionnement 30 donnée.

La figure 2 est une vue en élévation d'une pluralité de chambres de conditionnement 30 chevauchant le convoyeur de sortie 11 de la chaîne de fabrication et immédiatement conti- gués à la première surface 16. Les chambres 30 sont des structures généralement verticales (représentées légèrement inclinées en figure 2) pour empêcher qu'un empilage instable de feutres d'isolation ne tombe dans l'ouverture d'entrée 13 (représentée en figure 3) réalisées en matériau sensiblement rigide et solide de manière à supporter les divers forces agissant à cet endroit. De plus, des portes articulées de chambres 30a, 30b, 30c, et 30d, sont chacune montées en pivotement, par exemple en 30e, et sont actionnées par des vérins appropriés, tel que le vérin 30f, de manière à se déplacer entre les positions représentées en trait plein et en trait mixte en figure 4, et faciliter le réception des feutres dans la chambre, puis leur maintien dans un empilage net, correctement cadré, pendant l'élévation des feutres dans le sens vertical. Comme on peut le voir en figure 4, chaque chambre comporte un plancher 31 pour la réception des feutres. Dans le plancher 31 sont pratiquées des ouvertures espacées 36. Chaque chambre comporte une paroi intérieure 32, une paroi extérieure 33 parallèle à la précédente, une paroi avant et une paroi arrière 34 et 35, également parallèles l'une à l'autre, toutes étant généralement en saillie verticale vers le haut sur le plancher 31. Le plancher 31 est à la même hauteur au dessus du sol de fabrication P que la première surface 16, et la chambre 30 comporte un plafond 38, ou autre surface similaire, à une distance prédéterminée au dessus du plancher 31, d'où la formation d'une couverture complète de la chambre. La paroi intérieure 32 descend vers le bas depuis le plafond 38 jusqu'à une certaine distance de la surface 16 de manière à former un espace 13 qui est suffisant pour le passage d'un ensemble de feutres lorsque les portes 30a, 30b, 30c, et 30d sont ouvertes.

Comme on peut le voir en figures 2, 3, et 4, chaque chambre 30 comporte une pluralité d'éléments de levage horizontaux 37 espacés les uns des autres dans une première position normalement en retrait à l'intérieur des ouvertures 36. Les éléments 37 auront une surface généralement lisse de manière à faciliter le mouvement des feutres. Tous les éléments de levage 37 sont réunis, au côté intérieur, à un châssis de levage 41 généralement rectangulaire, et le châssis 41 peut être soulevé jusqu'à une deuxième position d'élévation à partir de la première position de retrait par une source d'énergie 42, dans le sens des flèches D (figures 3 et 5). La source 42 est solidement fixée au plafond 38 par une jambe de force 43 et son type est semblable à celui de la source d'énergie de transfert 23. Comme on peut le voir plus clairement en figure 5, chaque ouverture 36 du plancher est entourée de bords convexes ou incurvés 39. Les bords 39 créent une surface lisse au droit des éléments de levage 37 de manière à faciliter le déplacement des feutres. La paroi avant 34 comporte une ouverture 44 immédiatement contigué au plancher 31 de la chambre, et sur l'extérieur de la paroi 34 et s'étendant depuis l'ouverture 44 se trouve une goulotte 45. Un conteneur K, du type sac (figure 6k), peut être placé autour de la goulotte 45 pour recevoir les feutres d'isolation comprimés. Immédiatement à l'opposé de l'ouverture 44, dans la paroi arrière 35, se trouve une ouverture 46. Un piston 47 relié à une source d'énergie par l'intermédiaire de l'ouverture 46 est assis immédiatement à l'intérieur de la paroi 35 et se déplace juste au dessus du plancher 31 de la chambre. La fonction du piston 47 sers décrite ultérieurement.

Comme on peut le voir en figures 1 et 3, immédiatement à l'extérieur de la paroi extérieure 33 se trouve une pluralité de doigts de maintien 51. Les doigts 51 sont des lames allongées, plates, et sont solidaires d'un châssis de support 52, châssis plat ayant la forme générale d'un C, et peuvent se déplacer dans une direction généralement horizontale, représentée par le flèche E (figure 3), à travers une ouverture 54 sous l'effet d'une source d'énergie 53. La figure 4 montre que les doigte 51 ne seront pas en contact avec les éléments 37 pendant ce mouvement. La source d'énergie 53 est d'un type similaire à celui des deux premières sources 23 et 42, citées précédemment. La source 53 est fixée au sommet d'un châssis de stabilisation 55 qui est à une hauteur prédéterminée au dessus du plancher 31. Le châssis 55 est à une distance présélectionnée de la paroi extérieure 33 de manière à permettre aux doigts 51 de s'étendre à l'intérieur de la chambre 30 et de s'insérer au dessous d'un ensemble de feutres qui ont été alors soulevés par les éléments 37 (car les éléments 37 se déplacent de la position représentée en trait plein à la position en trait mixte indiquées en figure 5) ou de se retirer du dessous de l'ensemble de façon à permettre l'élévation d'ensembles successifs ou la compression des ensembles complets.

S'étendant à partir d'un orifice 61 pratiqué dans le plafond 38 se trouve une plaque de compression 62 (figure 3). La plaque 62 s'étend horizontalement et a approximativement les mêmes dimensions qu'un feutre d'isolation; elle est entraînée, comme indiqué par la flèche F, entre une première hauteur normale jusqu'à une seconde hauteur plus basse par un moyne 66, comme représenté par les positions en trait plein et en trait mixte en figure 5. La source d'entraînement 66 est d'un type semblable à celui de la source 23 décrite prédéterment. La seconde hauteur (trait mixte) est à une hauteur prédéterminée immédiatement au dessus du piston 47 et du plancher 31 de la chambre, et la plaque 62 comprime tous les feutres d'isolation 10 placés à l'intérieur de la chambre contre le plancher 31 pour former une unité compacte, serrée, lorsqu'elle atteint cette position. La plaque 62 comporte deux tiges mobiles 67 qui s'étendent en parallèle à travers des ouvertures 68 pratiquées dans le plafond de manière à guider la plaque 62 dans ses mouvements ascendant et descendant.

Enfin, comme on peut le voir clairement en figure 5, une source d'énergie 70 est reliée au piston 47 en un endroit contigu à la paroi arrière 35. Cette source 70 est très semblable aux sources décrites précédemment, et sert à pousser les feutres d'isolation comprimés pour les sortir de la chambre dans le sens de la flèche C de la figure 5 et les faire passer par la goulette 45 avant qu'ils entrent dans le conteneur K. Cette opération est également représentée par les flèches G' en figure 1.

Les figures 6a à 6s représentent les étapes individuelles de la présente invention entre la réception des feutres d'isolation à la sortie de la ligne de fabrication et leur conditionnement en conteneur. Un cycle complet sera décrit pour une seule chambre en fonctionnement, étant entendu qu'il y a une paire de chambre 30 de conditionnement de feutres en marche à tout instant, comme cela est clairement représenté en figure 6s.

Comme représenté à la figure 6a, le convoyeur 11, incliné vers le haut de la ligne de fabrication est disposé pour l'acheminement des feutres jusqu'au plateau supérieur du plateau 12 à deux étages (ou jusqu'au plateau d'un système à un étage, le cas échéant (non représenté), si l'on achemine des feutres dépliés). Pendant que les feutres progressent sur le conveyeur, ils peuvent être comptés en passant à la hauteur de la cellule photoélectrique de comptage 9 (figure 1). En variante, leur taille et leur poids peuvent être déterminés par un moyen approprié (non représenté). De préférence, le plateau 12 recueillera les feutres 10 pendant leur déplacement sur la ligne de fabrication. A la figure 6b, un feutre plié 10 est représenté juste avant d'être livré par le convoyeur 10 au plateau supérieur du plateau de réception 12 à deux étages. A la figure 6c, le feutre plié 10 est représenté disposé sur les portes de trappe 14a et 14b, où il se trouve momentanément maintenu sur ces portes.

S'agissant de la figure 6d, lors de l'actionnement de vérins de commande appropriés (non représentés), les portes de trappe 14a et 14b se sont ouvertes pour laisser le feutre tomber sur les portes inférieures 14c et 14d, qui constituent le deuxième étage du plateau de réception 12. En liaison avec la figure 6e, on a représenté la chute d'un second feutre sur le premier feutre après ouverture des portes 14a et 4b, alors qu'un troisième feutre plié se rapproche de l'étage supérieur de plateau, étant fourni à celui-ci par le convoyeur 11. Alors, les portes 14a et 14b se ferment pour recevoir le troisième feutre 10 (non représenté), puis toutes les portes 14a et 14b, 14c et 14d s'ouvrent simultanément (voir figure 6f) à la suite d'un actionnement approprié des vérins de commande, d'où il résulte la chute simultanée des trois feutres 10 sur la première surface 16. On notera que, de préférence, l'ouverture des portes de plateau est commandée par ordinateur pour que la suite des opérations s'effectue de manière précise. En général, toutes les autres portes, les mouvements, actionnements de vérins et analogues sont également, de préférence, commandés par ordinateur de manière à obtenir une synchronisation précise et des plus efficaces des diverses opérations.

En liaison maintenant avec la figure 6g, on remarquera que trois feutres pliés 10 sont disposés sur la surface 16, prêts à être mis en contact avec les butoirs du dispositif de transfert de feutre 20. Le dispositif 20 est actionné au moyen d'un signal approprié, ou encore de préférence avec commande par ordinateur, et vient en contact avec les feutres 10, les transférant vers la droite, tel qu'à la figure 6h, à l'intérieur de la chambre 30. En ce qui concerne plus particulièrement la figure 6i, on remarquera que le dispositif de transfert 20 revient alors automatiquement à sa position d'origine. A ce stade, les vérins de porte 30f (figure 1) ont été actionnés de manière à fermer les postes 30b et 30d précédemment ouvertes (non représentées dans les séquences des figures 6), puis le vérin de levage 42 est actionné de façon à soulever le châssis et les éléments d'élévation 37, ce qui a pour effet de faire monter l'empilage de trois feutres doubles ou pliés 10, comme représenté à la figure 6i. Alors, comme représenté à la figure 6j, la source d'énergie 53 déplace les doigts de maintien 51 vers l'intérieur, à travers la paroi de la chambre, de manière qu'ils viennent s'engager au dessous de l'empilage de feutres 10 dans la chambre 30, alors qu'un autre empilage de trois feutres 10 a été déposé sur la surface 16, et que le vérin 42 a laissé les éléments de levage 37 revenir à leur position basse. Alors les portes de chambres 30b, 30d s'ouvrent (non représenté dans la séquence de la figure 6) et le dispositif de transfert de feutres 20, ou navette, déplace le second jeu de trois feutres pour l'introduire dans la chambre 30, au dessous du premier jeu de trois feutres s'y trouvant, comme on peut le voir à la figure 6k. Les portes 30b et 30d se ferment alors, le fonctionnement du vérin 53 est inversé, ce qui provoque le retrait des doigts de maintien 51, faisant tomber les feutres déposée à l'origine dans la chambre 30 sur la pile de feutres mise plus récemment en place dans la chambre 30, et le vérin de levage 42 est de nouveau actionné pour provoquer une nouvelle élévation par les éléments 37 des feutres de la chambre 30, comme on peut le voir en figure 61.

En liaison avec la figure 6m, cette séquence se poursuit jusqu'à ce que les feutres d'isolation présents dans la chambre 30 deviennent quelque peu comprimés, et que la chambre 30 soit sensiblement complètement remplie, comme représenté à la figure 6n. Il apparaîtra évidemment qu'après fourniture du dernier groupe de feutres 10 à la chambre 30, le vérin de levage ne sera pas actionné pour l'élévation de ce dernier groupe. Alors après qu'un nombre prédéterminé de feutres se trouve dans la chambre 30 et en réponse à un signal approprié, les doigts de maintien 51 se retirent, laissant tous les ensembles de feutres constituer un gros empilage (voir figure 60). A ce stade, un autre signal (non représenté) est appliqué à le source 66 d'entraînement de plaque, et la plaque de compression 62 est actionnée dans le sens de la descente de manière à comprimer tous les feutres d'isolation pour en faite une unité plus petite. A ce stade, un signal de fin de cycle (non représenté) est communiqué à la source d'énergie 70 et le piston 47 s'avance à partir de sa position contigué à la paroi arrière 35 et pousse les feutres d'isolation comprimés pour qu'ils traversant l'ouverture 44 de la paroi avant et la goulotte 45 afin d'être recueillis par un conteneur K en attente, comme on peut le voir sur la figure 6q. Entre-temps, le dispositif de transfert de feutres 20, ou navette, a maintenant assumé une position de repos sur le côté droit de la surface de réception de feutres 16, attendant le dépôt de feutres sur cette surface, de sorte qu'il viendra en contact avec les feutres à partir de son côté opposé, pour remplir la chambre située à gauche, comme représenté aux figures 6o et 6p.

Comme on peut le voir aux figures 6r et 6s, alors qu'à lieu ce cycle de compression, les feutres fournis sur la surface 16 sont transférés dans la chambre 30 située à gauche, et le cycle d'opérations décrit précédemment se répète. De cette façon, la suite des opérations et la vitesse de la chaîne de fabrication ne sont jamais interrompues.

Il est évident que des modifications et des variantes sont possibles dans la présente invention à la lumière de la description précédente, et on comprendra par conséquent que dans le cadre des concepts décrits de la présente invention, cette dernière puisse être mise en pratique d'une façon autre que celle spécifiquement décrite. Une variante est illustrée en liaison avec les figures 6a à 6s. Lorsqu'un premier ensemble de feutres 10 est transféré à la chambre 30, comme représenté à la figure 6h, le dispositif de transfert 20 peut être amené à rester dans la position de transfert représentée (par un moyen de commande par ordinateur approprié, non représenté), alors qu'un second ensemble de feutres est déposé sur la surface 16. A ce stade, le dispositif 20, déjà dans la position la plus à droite par rapport à la surface 16, peut être amené à se déplacer vers la gauche après que des feutres aient été déposés sur la surface 16, à la suite de quoi il y a introduction de ce groupe de feutres dans la chambre opposée 30 (non représentée). Dans un fonctionnement de ce genre, le dispositif 20 travaillera en dispositif de transfert de feutres avec chaque mouvement latéral, venant d'abord en contact avec les feutres à partir d'un côté, puis à partir de l'autre, à la manière d'une véritable navette. Dans ce type de fonctionnement, une paire de chambres 30 pourrait être remplie d'une façon sensiblement simultanée. On remarquera qu'avec cette variante de fonctionnement, il n'y aura pas le retard normal dû à la réception des feutres dans le plateau 12, et que par conséquent un plateau de réception tel que le plateau 12 à deux étapes n'est plus indispensable, les feutres allant directement du conveyeur à la surface 16, un feutre à la fois, et le dispositif de transfert de feutres 20 n'étant en contact qu'avec un seul feutre à la fois lors de son introduction dans l'une ou l'autre des chambres 30.

## Revendications

1. Dispositif permettant d'enlever des feutres d'isolation de la zone de livraison d'une ligne de fabrication an analogue, comprenant
un moyen (16) pour recevoir et empiler des feutres, situé au-dessous de la zone de livraison de ces feutres,
un moyen (20) pour transférer les empilages jusqu'à
un moyen de conditionnement (38) comprenant un moyen de levage (37) des empilages de feutres d'une première position vers une deuxième position plus haute, un moyen de compression (62) des empilages pour former une unité de volume plus petit et un moyen de remplissage (47) de conteneur (K) pour faire passer l'unité du moyen de conditionnement à un conteneur, caractérisé en ce que:
le moyen (20) de transfert des empilages est un moyen (20) animé d'un mouvement de va-et-vient pour venir en contact avec des feutres (10) et déplacer ces ensembles de feutres dans un sens sensiblement horizontal entre les côtés opposés d'une première surface (16) constituant le moyen (16) pour recevoir et empiler les feutres (10),
le moyen de conditionnement (30) comprend deux chambres de conditionnement (30) situées en un endroit immédiatement contigu à la première surface (16) de chaque côté de celle-ci, chaque chambre (30) comportant:
a) à sa base, un plancher (31) s'étendant sensiblement dans le sens horizontal, pour recevoir, en une première position, des ensembles successifs de feutres en provenance du moyen de transfert (20) et des surfaces de paroi (32, 33, 34, 35) sensiblement verticales autour du plancher (31),
b) un moyen de levage (37) pour élever successivement chacun des ensembles de feutres de la première position vers une deuxième position plus haute,
c) un moyen de maintien (51) à la position haute pour maintenir les ensembles de feutres (10) élevés successivement à la deuxième position et comprenant des doigts de maintien (51) s'étendant par une ouverture (54) pratiquée dans une paroi de la chambre dans une direction horizontale en position haute de manière à maintenir de façon momentanée les ensembles de feutres (10) alors que le moyen de levage (37) s'abaisse jusqu'à la première position pour recevoir et élever l'ensemble de feutres (10) suivant, les doigts (51) étant reliés à un moyen de fourniture d'énergie (53) permettant de les déplacer dans un mouvement de va-et-vient.

2. Dispositif selon la revendication 1, caractérisé en ce que le moyen de transfert (20) animé d'un mouvement de va-et-vient comprend un dispositif de transfert de feutres comportant des moyens de venue en contact avec des feutres disposés généralement dans le sens vertical qui sont destinés à venir en contact avec les feutres, et qui comprenent des guides (21) en saillie dans une pluralité de fentes (22) pratiquées latéralement dans la première surface (16), les guides (21) étant reliés à un moyen d'énergie de transfert (23) permettant de provoquer leur mouvement.

3. Dispositif selon la revendication 1 ou la revendication 2, caractérisé en ce que chaque chambre (30) comporte un plancher fixe (31), et le moyen de levage comprend une pluralité d'éléments (37) de levage sensiblement horizontaux placés normalement en retrait dans des ouvertures (36) du plancher dans la première position, mais pouvant être déplacés à partir de ces ouvertures (36) lors de l'élévation à la seconde position et un moyen de fourniture d'énergie de levage (42) pour l'élévation et l'abaissement guidés des éléments de levage (37).

4. Dispositif selon une des revendications précédentes, caractérisé en ce que le moyen de compression comprend une plaque (62) disposée horizontalement, mobile verticalement, destinée à se déplacer à partir de l'extrémité supérieure de la chambre (30) avec une source de fourniture d'énergie d'entrainement (66) de plaque reliée à celle-ci pour amener cette plaque à enfoncer l'ensemble de feutres (10).

5. Dispositif selon une des revendications précédentes, caractérisé en ce que les moyens de remplissage de conteneur (K) comprend:
a) une goulotte (45) s'étendant vers l'extérieur à partir d'une ouverture (44) pratiquée dans la paroi de la chambre (30) proche du plancher (31) comportant un moyen pour recevoir de façon amovible un conteneur (K) qui lui est appliqué,
b) un piston (47) pouvant s'étendre horizontalement, situé à l'intérieur d'une ouverture, et de façon contigue à celle-ci, pratiquée dans la paroi (35) de la chambre (30), et à l'opposé de la paroi comportant la goulotte (45) et l'ouverture (44), et
c) un moyen de fourniture d'énergie (70) au piston (47) pour le déplacer afin qu'il pousse l'unité à partir de l'ouverture de la paroi arrière (35), à travers l'ouverture (44) et la goulotte (45), et l'introduire dans le conteneur (14).

6. Dispositif selon une des revendications précédentes, caractérisé en ce que le moyen de transfert des feutres comprend une pluralité de butoirs (24) venant en contact avec les feutres, reliés aux guides (21) en un point situé au-dessus de la première surface (16) à ses côtés opposés.

7. Dispositif selon la revendication 1, caractérisé en ce qu'il comprend un moyen de réception (12) de feutres du type à plateaux disposé au-dessus de la première surface (16) pour recevoir les feutres (10) provenant de la zone de livraison; le moyen de réception comportant un plateau à deux étages, avec chaque étage comprenant des moyens de porte (14a, 14b) pouvant pivoter pour décharger les feutres verticalement à partir de l'étage.

8. Procédé de réception d'une pluralité de feutres d'isolation à partir d'une zone de livraison d'une ligne de fabrication ou analogue en recueillant les feutres pour en faire des empilages, en transférant les empilages dans une chambre de conditionnement, en maintenant les empilages alors que d'autres sont transférés, en comprimant tous les empilages et en transférant l'unité comprimée de feutres d'isolation à un conteneur, caractérisé en ce qu'il comprend les étapes suivantes:
a) la réception et l'empilage des feutres (10) sur une première surface (16) pendant que les feutres sortent de la ligne de fabrication,
b) l'enlèvement des feutres de l'un ou l'autre côté de la première surface (16) avec un mouvement de va-et-vient dirigé horizontalement à travers la première surface (16) et dans une première position pour les introduire dans une première chambre (30) de conditionnement,
c) l'élévation de l'ensemble de feutres entre la première position et une seconde position plus haute,
d) l'extension de doigts de maintien (51) au-dessous de l'ensemble de feutres pour le maintenir dans la seconde position,
e) la réception d'ensembles successifs de feutres dans la première position dans la première chambre (30) et l'élévation des ensembles successifs de feutres jusqu'à la seconde position,
f) la rétraction et l'extension des doigts de maintien (51) pour maintenir les ensembles successifs de feutres dans la seconde position,
g) la compression des ensembles de feutres dans la chambre (30) pour former une unité de volume plus petit,
h) le transfert d'un ensemble de feutres à une seconde chambre de conditionnement pour empilage et compression dans cette chambre et,
i) l'enlèvement de l'intérieur de la première chambre de l'unité de volume plus petit de feutres comprimés pour le faire passer dans un conteneur en attente.

## Patentansprüche

1. Vorrichtung, welche erlaubt, Dämmfilze aus der Ausbringzone einer Fabrikationslinie oder dergleichen zu entfernen, mit
einer Einrichtung (16) zum Aufnehmen und Stapeln von Filzen, welche unterhalb der Ausbringzone dieser Filze angeordnet ist,
einer Einrichtung (20) zum Oberführen der Stapel zu
einer Konditioniereinrichtung (30), die eine Anhebevorrichtung (37), die die Filzstapel von einer ersten Stellung in eine höhere zweite Stellung bringt, eine Stapelkomprimierungseinrichtung (62) zum Bilden einer Einheit kleineren Volumens und eine Fülleinrichtung (47) eines Transportbehälters (K) aufweist, um die Einheit der-Konditioniereinrichtung, einem Transportbehälter zuzuführen, dadurch gekennzeichnet,
daß die überführeinrichtung (20) der Stapel eine durch eine Hin- und Herbewegung angeregte Einrichtung (20) ist, um in Berührung mit Filzen (10) zu kommen und diese Filzanordnun^{g}en in eine im wesentlichen horizontale Richtung zwischen den gegenüberliegenden Seiten einer ersten Fläche (16) zu verschieben, die die Einrichtung (16) zur Aufnahme und Stapelung der Filze (10) bildet,
daß die Konditioniereinrichtung (30) zwei Konditionierkammern (30) aufweist, welche unmittelbar an die erste Fläche (16) anschließend an jeder Seite der ersten Fläche (16) angeordnet sind, wobei jede Kammer (30) umfaßt:
a) an seiner Basis einen Boden (31), der sich im wesentlichen in horizontaler Richtung erstreckt, um in einer ersten Stellung aufeinanderfolgende von der überführeinrichtung (20) kommende Filzanordnungen aufzunehmen, und Seitenflächen (32, 33, 34, 35), welche sich im wesentlichen vertikal um den Boden 31 herum erstrecken,
b) eine Anhebeeinrichtung (37) zum aufeinanderfolgenden Anheben eines jeden der Filzstapel von einer ersten Stellung in eine höhere zweite Stellung,
c) eine Halteeinrichtung (51) an der Hochstellung, um die aufeinanderfolgenden in die zweite Stellung angehobenen Filzstapel (10) zu halten, und welche Haltefinger (51) aufweist, die sich durch eine in einer Seitenwand der Kammer befindlichen öffnung (54) in eine in Hochstellung horizontale Richtung derart erstrecken, um momenten bzw, in der Zeit die Filzstapel (10) zu halten, während die Anhebeeinrichtung (37) bis zu ihrer ersten Stellung absinkt, um den nachfolgenden Filzstapel (10) aufzunehmen und anzuheben, wobei die Haltefinger (51) mit einer Antriebsvorrichtung (53) verbunden sind, die eine Verschiebung in einer Hin- und Herbewegung erlaubt.

2. Vorrichtung nach Anspruch 1, dadurch gekennzeichnet, daß die von einer Hin- und Herbewegung angeregte überführeinrichtung (20) eine Filzüberführvorrichtung aufweist, welche Anschlageinrichtungen umfaßt, die im allgemeinen in vertikaler Richtung angeordnet sind, und dazu bestimmt sind, in Berührung mit den Filzen zu kommen, und die auskragende Führungen (21) in einer Mehrzahl von Schlitzen (22) aufweisen, die seitlich in der ersten Fläche (16) angeordnet sind, wobei die Führungen (21) mit einer überführantriebseinrichtung (23) verbunden sind, die die Erzeugung ihrer Bewegung erlaubt.

3. Vorrichtung nach Anspruch 1 oder Anspruch 2, dadurch gekennzeichnet, daß jede Kammer (30) einen festen Boden (31) umfaßt, und die Anhebeeinrichtung eine Mehrzahl von im wesentlichen horizontalen Anhebeelementen (37) aufweist, die normalerweise in zurückgezogener Stellung in öffnungen (36) des Bodens in der ersten Stellung angeordnet sind, jedoch aus diesen öffnungen (36) bei Anhebung in die zweite Stellung verschiebbar sind, und eine Anhebeantriebsvorrichtung (42) für ein geführtes Anheben und Absenken der Anhebeelemente (37) vorgesehen ist.

4. Vorrichtung nach einem der vorhergehenden Ansprüche, dadurch gekennzeichnet, daß die Komprimierungseinrichtung eine horizontal angeordnete, vertikal bewegliche Platte (62) aufweist, die bestimmt ist, sich von dem obersten Abschnitt der Kammer (30) aus mittels einer Plattenantriebsvorrichtung (66) zu verschieben, die mit der Platte verbunden ist, um diese mitzunehmen, den Filzstapel (10) niederzudrücken.

5. Vorrichtung nach einem der vorhergehenden Ansprüche, dadurch gekennzeichnet, daß die Einrichtungen zum Füllen des Transportbehälters (K) folgendes aufweisen:
a) eine Rutsche (45), die sich ausgehend von einer öffnung (44) nach außen erstreckt, welche sich in der Seitenwand der Kammer (30) in der Nähe des Bodens (31) befindet, wobei die Rutsche eine Einrichtung zum beweglichen Aufnehmen eines Transportbehälters (K), der ihr zugeführt wird, aufweist.
b) einen sich in Horizontalrichtung erstreckbaren Kolben (47), der im Inneren einer öffnung und an diese anschließend angeordnet ist, die in der Seitenwand (35) der Kammer (30) und gegenüberliegend der Seitenwand angeordnet ist, die die Rutsche (45) und die öffnung (44) aufweist, und
c) einer Antriebseinrichtung (70) des Kolbens (47) zu dessen Verschiebung, damit er die Einheit ausgehend von der öffnung der hinteren Seitenwand (35) über die öffnung (44) und die Rutsche (45) drückt und in den Transportbehälter (14) einführt.

6. Vorrichtung nach einem der vorhergehenden Ansprüche, dadurch gekennzeichnet, daß die Filz- überführeinrichtung eine Mehrzahl von Abweisern (24) aufweist, die in Berührung mit den Filzen kommen, wobei die Abweiser mit den führungen (21) in einem Punkt, der oberhalb der ersten Fläche (16) angeordnet ist, an deren gegenüberliegenden Seiten verbunden sind.

7. Vorrichtung nach Anspruch 1, dadurch gekennzeichnet, daß sie eine Filzaufnahmeeinrichtung (12) von der Art einer Platte aufweist, die über der ersten Fläche (16) zur Aufnahme von den von der Ausbringzone kommenden Filzen angeordnet ist; wobei die Filzaufnahmeeinrichtung eine Platte auf zwei Etagen aufweist, und jede Etage Einlaßeinrichtungen (14a, 14b) aufweist, die zum Ausbringen der Filze in vertikaler Richtung, ausgehend von der Etage, schwenkbar sind.

8. Verfahren zur Aufnahme einer Mehrzahl von Dämmfilzen aus einer Ausbringzone einer Fabrikationslinie oder dergleichen, bei dem die Filze zur Bildung von Stapeln gesammelt werden, die Stapel in eine Konditionierkammer überführt werden, die Stapel, während weitere überführt werden, gehalten werden, alle Stapel komprimiert werden und die komprimierte Einheit von Dämmfilzen einem Transportbehälter zugeführt wird, gekennzeichnet durch die folgenden Schritte:
a) Aufnahme unf Stapelung von Filzen (10) auf einer ersten Fläche (16), während die Filze die Fabrikationslinie verlassen,
b) Entfernen von Filzen von der einen oder anderen Seite der ersten Fläche (16) mit einer Hin-und Herbewegung in horizontaler Richtung über die erste Fläche (16) und in einer ersten Stellung, um sie in eine erste Konditionierkammer (30) einzuführen,
c) Anheben der Filzanordnung bzw, des Filzstapels von der ersten Stellung in eine höhere zweite Stellung,
d) Ausfahren von Haltefingern (51) unterhalb des Filzstapels, um diesen in der zweiten Stellung zu halten,
e) Aufnahme von nachfolgenden Filzstapeln in der ersten Stellung in der ersten Kammer (30) und Anheben der nachfolgenden Filzstapel bis in die zweite Stellung,
f) Zurückziehen und Ausfahren der Haltefinger (51), um die nachfolgenden Filzstapel in der zweiten Stellung zu halten,
g) Komprimieren der Filzstapel in der Kammer (30), um eine Einheit kleineren Volumens zu bilden,
h) Überführen eines Filzstapels in eine zweite Konditionierkammer zur Stapelung und Komprimierung in dieser Kammer und
i) Entfernen der Filzeinheit kleineren Volumens aus dem Inneren der ersten Kammer, um ihn in einen bereitgestellten Transportbehälter einzuführen.

## Claims

1. Apparatus with which pieces of insulation felt can be removed from the delivery area of a production line or similar equipment comprising a means (16) for receiving and stacking pieces of felt located below their delivery area, a means (20) for transferring the piles to a means of preparing the items for despatch (30) comprising a system for raising (37) the piles of felt from an initial position towards a second higher position, a means of compressing (62) the piles to form a smaller unit of volume and a container (K) filling system (47) for conveying the unit from the means of preparing the items for despatch to a container, characterized in that:
the means (20) for transferring the piles consists of a means (20) actuated by a forwards and backwards movement so as to come into contact with the pieces of felt (10) and to convey these batches of felt in a substantially horizontal direction between the opposite sides of an initial surface (16) which consistitues the means (16) for receiving and stacking the pieces of felt (10),
the means of preparing the items for despatch (30) comprises two preparation chambers (30) located in a position immediately adjoining the initial surface (16) on each side of this, whereby each chamber (30) comprises:
a) at its base, a floor section (31) which extends substantially in the horizontal direction in order to receive in an initial position, successive batches of felt from the means of transfer (20) and wall surfaces (32, 33, 34, 35) which occupy a substantially vertical position about the floor section (31),
b) a means of raising (37) for raising in turn each of the batches of felt from the initial position towards a second higher position,
c) a means of holding (51) in the high position for keeping the batches of felt (10) raised in turn at the second position and comprising retaining fingers (51) extending through an opening (54) formed in a wall of the chamber in a horizontal direction in the high position so as to hold momentarily the batches of felt (10) whilst the raising system (37) is lowered to the initial position so as to receive and raise the next batch of felt (10), whereby the fingers (51) are connected to a power supply (53) which enables them to be displaced in a backwards and forwards movement.

2. Apparatus according to claim 1, characterised in that the means of transfer (20) actuated by a backwards and forwards movement comprises a unit for transferring pieces of felt having means for coming into contact with pieces of felt arranged generally in the vertical direction which are designed to come into contact with the pieces of felt and which include guides (21) which protrude in a plurality of slits (22) formed laterally in the initial surface (16), whereby the guides (21) are connected to a transfer power supply (23) which makes it possible to cause them to be displaced.

3. Apparatus according to claim 1 or claim 2, characterised in that each chamber (30) includes a fixed floor section (31) and the raising system includes a plurality of raising components (37) which are substantially horizontal and normally located so that they are sunken in openings (36) in the floor section in the initial position, but which may be moved from these openings (36) during the raising operation to the second position and a raising power supply (42) for the guided raising and lowering of the raising units (37).

4. Apparatus according to one of the preceding claims, characterised in that the means of compression comprises a plate (62) arranged horizontally which can be moved vertically and which is designed to be displaced from the upper end of the chamber (30) with a power supply for driving (66) the plate and connected to it so as to cause this plate to compress the batch of felt (10).

5. Apparatus according to one of the preceding claims, characterised in that the means for filling the container (K) comprise:
a) a chute (45) extending towards the outside from an opening (44) formed in the wall of the chamber (30) near the floor section (31) which includes a removeable means of receiving a container (K) which is brought into contact with it,
b) a piston (47) which can be extended horizontally and is located inside an opening and so that it is adjacent to the latter, formed in the wall (35) of the chamber (30) and opposite the wall containing the chute (45) and the opening (44), and
c) a means of supplying power (70) to the piston (47) to bring it into motion so that it forces the unit from the opening in the rear wall (35) through the opening (44) and the chute (45) and loads it into the container (14).

6. Apparatus according to one of the preceding claims, characterised in that the means of transferring the pieces of felt comprises a plurality of buffers (24) which come into contact with them and which are connected to the guides (21) at a point located above the initial surface (16) at opposite sides to it.

7. Apparatus according to claim 1, characterised in that it includes a means of receiving (12) pieces of felt of the tray type arranged above the initial surface (16) to receive the pieces of felt (10) from the whereby the means of reception include a two-stage tray, each stage being provided with door units (14a, 14b) which can be pivoted to discharge the pieces of felt vertically from the stage.

8. Process for receiving a plurality of pieces of insulating felt from a delivery area of a production line or similar equipment by collecting the pieces of felt so as to form piles, by transferring the piles to a chamber for preparation for despatch by holding the piles whilst others are transferred, by compressing all the piles and by transferring the unit of compressed insulating felt to a container characterised in that it comprises the following stages:
a) the reception and stacking of the pieces of felt (10) on an initial surface (16) whilst the pieces of felt leave the production line,
b) the removal of the pieces of felt from one or other side of the initial surface (16) with a forwards and backwards movement directed horizontally across the initial surface (16) and into an initial position so as to feed them into an initial chamber (30) for preparation for despatch.
c) the raising of the batch of felt between the initial position and a second higher position,
d) the extending of the retaining fingers (51) below the batch of felt so as to hold it in the second position,
e) the receiving of successive batches of felt in the initial position in the first chamber (30) and the raising of successive batches of felt to the second position,
f) the retracting and extending of the retaining fingers (51) to hold the successive batches of felt in the second position,
g) the compressing of batches of felt in the chamber (30) so as to form a unit of reduced volume,
h) the transferring of a batch of felt to a second chamber for preparation for despatch for stacking and compressing it in this chamber and
i) the removing from the inside of the first chamber of the unit of reduced volume of compressed pieces of felt so as to transfer it into a waiting container.
